# EUROPÄISCHE PATENTSCHRIFT

(11) **EP 1 772 128 B1**
(45) Veröffentlichungstag und Bekanntmachung des Hinweises auf die Patenterteilung: **11.11.2009**
(21) Anmeldenummer: 06016730.1
(22) Anmeldetag: 10.08.2006
(51) Int. Cl.: A61G 5/04

(54) **Rollstuhl mit Vorrichtung zur Konstanthaltung der Geschwindigkeit**
Wheelchair with device for maintaining a constant speed
Fauteuil roulant avec un dispositif pour maintenir une vitesse constante

(30) Priorität: 10.10.2005 DE 102005048374
(43) Veröffentlichungstag der Anmeldung: 11.04.2007
(73) Patentinhaber: MEYRA WILHELM MEYER GMBH & CO. KG, D-32689 Kalletal-Kalldorf (DE)
(72) Erfinder: Busche, Klaus, 32602 Vlotho (DE)
(74) Vertreter: Weber, Joachim

(56) Entgegenhaltungen:
- WO-A-2005/107672
- US-A- 5 135 063
- US-A- 5 651 422
- US-A- 2004 129 488
- US-A1- 2006 180 368

## Beschreibung

Die Erfindung bezieht sich auf einen Rollstuhl, insbesondere auf einen Elektrorollstuhl, mit welchem Behinderte, Gehbehinderte oder Personen, denen das Gehen schwerfällt, sich fortbewegen können.

Die aus dem Stand der Technik bekannten Elektrorollstühle weisen jeweils Drehgriffe, Hebel oder sonstige Bedienungselemente auf, mit welchen eine Betätigung des Antriebsmotors oder der Antriebsmotoren gesteuert wird. Für eine gleichmäßige Fahrt, insbesondere in Vorwärtsrichtung, ist es dabei erforderlich, diese Betätigungselemente ständig in gleicher Weise zu drehen, zu drücken oder zu halten. So müssen beispielsweise Schwenkhebel mit dem Daumen gehalten werden, Joy-Sticks nach vorne gedrückt werden oder Drehgriffe oder Hebel entsprechend gehalten werden. Hierdurch ergibt sich der Nachteil, dass die Bedienungsperson eine ständige Muskelanstrengung aufbringen muss. Dies wiederum führt zu Ermüdungserscheinungen, zu Verkrampfungen oder Ähnlichem.

Die US 5,651,422 A sowie US 2004/129488 A offenbaren einen Rollstuhl gemäß dem Oberbegriff des Anspruchs 1.

Aus der US 005135063 A ist ein Elektrorollstuhl mit einem Hilfsantrieb vorbekannt, bei welchem mittels eines Drehknopfes eine Drehzahl-Vorwahl des Elektromotors möglich ist. Sobald ein Fahrschalter betätigt wird, beschleunigt der Motor umgehend auf diese Drehzahl. Die Drehzahl des Motors ist durch Drehung des Knopfes einstellbar. Sobald der Fahrschalter den Motor ausschaltet, erfolgt ein Stillstand des Rollstuhls.

Der Erfindung liegt die Aufgabe zugrunde, einen Rollstuhl der eingangs genannten Art zu schaffen, welcher bei einfachem Aufbau und einfacher, kostengünstiger Herstellbarkeit betriebssicher und unter Vermeidung der Nachteile des Standes der Technik ermüdungsfrei bedienbar ist.

Erfindungsgemäß wird die Aufgabe durch die Merkmalskombination des Hauptanspruchs gelöst, die Unteransprüche zeigen weitere vorteilhafte Ausgestaltungen der Erfindung.

Erfindungsgemäß ist somit vorgesehen, dass der Rollstuhl eine Vorrichtung zur Konstanthaltung der Fahrgeschwindigkeit umfasst. Diese Einrichtung kann beispielsweise in Form einer Feststelleinrichtung oder mechanischen Klemmeinrichtung ausgebildet sein. Es ist auch möglich, die Vorrichtung zur Konstanthaltung der Fahrgeschwindigkeit elektronisch auszubilden, um einen Geschwindigkeitssollwert vorzugeben und konstant zu halten.

Der erfindungsgemäß ausgestattete Rollstuhl ermöglicht es dem Benutzer somit, über längere Strecken mit dem Rollstuhl zu fahren bzw. den Rollstuhl über längere Zeiten zu nutzen, ohne dass es erforderlich ist, die Geschwindigkeit durch die Betätigung eines Bedienungselements ständig manuell konstant zu halten.

Darüber hinaus gibt der erfindungsgemäße Rollstuhl dem Benutzer die Möglichkeit, die Geschwindigkeit selbst konstant zu halten, was durch manuelle Betätigung eines Bedienungselements nicht immer oder nur unter größerem Aufwand für den Benutzer möglich ist.

In einer besonders günstigen Weiterbildung der Erfindung ist vorgesehen, dass die Vorrichtung zur Konstanthaltung der Fahrgeschwindigkeit einen Speicher umfasst, in welchem die gewählte Fahrgeschwindigkeit gespeichert ist. Es ist erfindungsgemäß auch möglich, in dem Speicher mehrere dieser Geschwindigkeiten zu hinterlegen und durch geeignete Bedienung der Vorrichtung abzurufen. Somit ist es beispielsweise auch möglich, dem Rollstuhl Geschwindigkeitsbeschränkungen aufzuerlegen, um eine Überschreitung der für den Benutzer zulässigen Höchstgeschwindigkeit zu vermeiden. Hierdurch ergibt sich eine erhebliche Steigerung der Betriebssicherheit, da ein Benutzer somit nur mit einer vorgegebenen Maximalgeschwindigkeit fahren kann.

In einer günstigen Weiterbildung der Erfindung ist vorgesehen, dass ein Zurücksetzen oder Ausschalten der Vorrichtung zur Konstanthaltung der Fahrgeschwindigkeit dadurch erfolgt, dass die Bedienungsperson das Bedienungselement zur Betätigung zumindest eines Antriebsmotors und zum Gasgeben nochmals betätigt, wobei diese nochmalige Betätigung unabhängig von deren Richtung ist. Die Vorrichtung zur Konstanthaltung der Fahrgeschwindigkeit wird somit entweder durch Gasgeben oder durch Bremsen (Beschleunigen oder Verzögern) ausgeschaltet.

Vorzugsweise umfasst der Rollstuhl eine Einrichtung zur Regelung/Steuerung der Wegstrecke der Betätigung der Vorrichtung zur Konstanthaltung der Fahrgeschwindigkeit. Dadurch kann die Wegstrecke, über welche eine Betätigung der Vorrichtung zur Konstanthaltung der Fahrgeschwindigkeit erfolgen soll, gesteuert/geregelt werden.

In einer bevorzugten Ausgestaltung der Erfindung ist vorgesehen, dass die Vorrichtung zur Konstanthaltung der Fahrgeschwindigkeit eine Regelung umfasst, um bei Steigungen oder Gefällen die Geschwindigkeit konstant zu halten. Hierdurch werden Verzögerungen oder unerwünschte Beschleunigungen vermieden.

Der erfindungsgemäße Rollstuhl umfasst bevorzugterweise eine Ausschaltvorrichtung, mittels derer die Vorrichtung zur Konstanthaltung der Fahrgeschwindigkeit ausgeschaltet werden kann. Dies kann durch Kopplung mit der Betätigung einer Bremse/Handbremse, durch Betätigung einer Sondertaste mittels einer Hand oder eines Fußes durch den Benutzer oder durch eine Begleitperson erfolgen. Die Ausschaltvorrichtung kann dabei durch den Benutzer und/oder eine Begleitperson betätigt werden.

Der erfindungsgemäße Rollstuhl kann über eine Einschaltvorrichtung für die Vorrichtung zur Konstanthaltung der Fahrgeschwindigkeit ("Tempomat") verfügen, welche zum Setzen des "Tempomats" mit der Hand des Benutzers oder mit dem Fuß des Benutzers oder durch eine externe Begleitperson betätigt werden kann. Die Einschaltvorrichtung kann somit durch den Benutzer und/oder eine Begleitperson betätigt werden.

Erfindungsgemäß ist es somit möglich, entweder bei entsprechender Bedienung des Bedienungselements zur Betätigung des zumindest einen Antriebsmotors mittels dieses Bedienungselements den "Tempomat" oder diesen mittels eines separaten Bedienungselements einzuschalten. Durch letztere Möglichkeit ist es auch einer Begleitperson möglich, den Rollstuhl mit einer vorgegebenen konstanten Fahrgeschwindigkeit zu betätigen.

Der erfindungsgemäße Rollstuhl ist somit einfach und betriebssicher betätigbar, ohne dass Ermüdungserscheinungen des Benutzers auftreten. Dieser kann sich vielmehr auf die Lenkung des Rollstuhls konzentrieren. All dies fördert die Betriebssicherheit in erheblichem Maße.

In bevorzugter Ausgestaltung der Erfindung ist bei dem Rollstuhl vorgesehen, dass eine Ausschaltung der Vorrichtung zur Konstanthaltung der Fahrgeschwindigkeit nach einer vorgegebenen, einstellbaren Zeitdauer erfolgen kann. Es ist somit möglich, dem Benutzer eine konstante Fahrt über einen bestimmten Zeitraum zu ermöglichen. Während dieses Zeitraumes kann er seine Hand entspannen und sich erholen, bevor er nachfolgend manuell die Fahrgeschwindigkeit vorgibt. In analoger Weise ist es auch möglich, nach einer bestimmten Fahrstrecke die Vorrichtung zur Konstanthaltung der Fahrgeschwindigkeit automatisch auszuschalten.

In günstiger Weise ist der erfindungsgemäße Rollstuhl als Elektrorollstuhl ausgebildet, er kann jedoch auch als (Geh-)Behinderten-Elektromobil ausgestaltet sein oder eine andere Antriebsart aufweisen.

Gemäß einem bevorzugten Ausführungsbeispiel der Erfindung umfasst ein Elektrorollstuhl zur Übertragung von Fahrbefehlen einen Joy-Stick, mittels dessen die Fahrtrichtung und die Geschwindigkeit bestimmbar sind. Erfindungsgemäß ist am Elektrorollstuhl eine Vorrichtung zur Konstanthaltung der Fahrgeschwindigkeit vorgesehen, welche einen am Joy-Stick angebrachten Schalter umfasst. Durch Betätigung des Schalters kann eine gewählte Fahrgeschwindigkeit konstant gehalten werden. Dies wird über eine Steuerung des Antriebs erreicht. Die Konstanthaltung der Fahrgeschwindigkeit kann durch nochmalige Betätigung des Schalters und/oder durch eine Betätigung des Joy-Sticks wieder ausgestellt werden.

## Patentansprüche

1. Rollstuhl mit einem Bedienungselement zur Betätigung zumindest eines Antriebsmotors, mit einer Vorrichtung zur Konstanthaltung der Fahrgeschwindigkeit, um einen Geschwindigkeitssollwert vorzugeben und konstant zu halten, und einer Ausschaltvorrichtung zum Ausschalten der Vorrichtung zur Konstanthaltung der Fahrgeschwindigkeit, welche mit der Betätigung einer Bremse/Handbremse, der Betätigung einer Sondertaste mittels einer Hand oder einen Fußes durch den Benutzer oder durch eine Begleitperson gekoppelt ist, **gekennzeichnet durch** einen Zeitgeber zur Regelung/Steuerung der Gesamtdauer der Betätigung der Vorrichtung zur Konstanthaltung der Fahrgeschwindigkeit.

2. Rollstuhl nach Anspruch 1, **gekennzeichnet durch** einen Speicher zur Speicherung zumindest einer konstanten Fahrgeschwindigkeit.

3. Rollstuhl nach Anspruch 1 oder 2, **gekennzeichnet durch** eine Einrichtung zur Regelung/Steuerung der Wegstrecke der Betätigung der Vorrichtung zur Konstanthaltung der Fahrgeschwindigkeit.

4. Rollstuhl nach einem der Ansprüche 1 bis 3, **gekennzeichnet durch** eine Regelung/Steuerung zur Konstanthaltung der Fahrgeschwindigkeit.

5. Rollstuhl nach einem der Ansprüche 1 bis 4, **gekennzeichnet durch** eine Ausschaltvorrichtung der Vorrichtung zur Konstanthaltung der Fahrgeschwindigkeit zur Betätigung durch den Benutzer.

6. Rollstuhl nach einem der Ansprüche 1 bis 4, **gekennzeichnet durch** eine Ausschaltvorrichtung der Vorrichtung zur Konstanthaltung der Fahrgeschwindigkeit zur Betätigung durch eine Begleitperson.

7. Rollstuhl nach einem der Ansprüche 1 bis 4, **gekennzeichnet durch** eine Einschaltvorrichtung für die Vorrichtung zur Konstanthaltung der Fahrgeschwindigkeit zur Betätigung durch den Benutzer.

8. Rollstuhl nach einem der Ansprüche 1 bis 4, **gekennzeichnet durch** eine Einschaltvorrichtung für die Vorrichtung zur Konstanthaltung der Fahrgeschwindigkeit zur Betätigung durch eine Begleitperson.

## Claims

1. A wheelchair, comprising an operating member for actuating at least one drive motor, a device for keeping the driving speed constant, in order to predetermine and maintain constant a target speed value, and a deactivating device for switching off the device for keeping the driving speed constant, which is coupled to the actuation of a brake/handbrake, the actuation of a special pushbutton by a hand or a foot of the user or an assistant, **characterized by** a timer for controlling the complete duration of the actuation of the device for keeping the driving speed constant.

2. The wheelchair of claim 1, **characterized by** a memory for storing at least one constant driving speed.

3. The wheelchair of claim 1 or 2, **characterized by** means for controlling the distance of the actuation of the device for keeping the driving speed constant.

4. The wheelchair of one of claims 1 to 3, **characterized by** a controller for keeping the driving speed constant.

5. The wheelchair of one of claims 1 to 4, **characterized by** a device for switching off the device for keeping the driving speed constant to be actuated by the user.

6. The wheelchair of one of claims 1 to 4, **characterized by** a device for switching off the device for keeping the driving speed constant to be actuated by an assistant.

7. The wheelchair of one of claims 1 to 4, **characterized by** a device for switching on the device for keeping the driving speed constant to be actuated by the user.

8. The wheelchair of one of claims 1 to 4, **characterized by** a device for switching on the device for keeping the driving speed constant to be actuated by an assistant.

## Revendications

1. Fauteuil roulant avec un élément de commande pour actionner au moins un moteur d'entraînement, avec un dispositif pour maintenir constante la vitesse de déplacement, afin d'imposer une valeur de consigne de la vitesse et de la maintenir constante, et avec un dispositif d'arrêt pour arrêter le dispositif pour maintenir constante la vitesse de déplacement, qui est couplé à l'actionnement d'un frein/frein à main, à l'actionnement d'une touche spéciale à l'aide d'une main ou d'un pied par l'utilisateur ou par une personne accompagnatrice, **caractérisé par** une minuterie pour réguler/commander la durée totale de l'actionnement du dispositif pour maintenir constante la vitesse de déplacement.

2. Fauteuil roulant selon la revendication 1, **caractérisé par** une mémoire pour stocker au moins une vitesse de déplacement constante.

3. Fauteuil roulant selon la revendication 1 ou 2, **caractérisé par** un dispositif de régulation/commande de la course d'actionnement du dispositif pour maintenir constante la vitesse de déplacement.

4. Fauteuil roulant selon l'une des revendications 1 à 3, **caractérisé par** une régulation/commande pour maintenir constante la vitesse de déplacement.

5. Fauteuil roulant selon l'une des revendications 1 à 4, **caractérisé par** un dispositif d'arrêt du dispositif pour maintenir constante la vitesse de déplacement destiné à être actionné par l'utilisateur.

6. Fauteuil roulant selon l'une des revendications 1 à 4, **caractérisé par** un dispositif d'arrêt du dispositif pour maintenir constante la vitesse de déplacement destiné à être actionné par une personne accompagnatrice.

7. Fauteuil roulant selon l'une des revendications 1 à 4, **caractérisé par** un dispositif de mise en marche du dispositif pour maintenir constante la vitesse de déplacement destiné à être actionné par l'utilisateur.

8. Fauteuil roulant selon l'une des revendications 1 à 4, **caractérisé par** un dispositif de mise en marche du dispositif pour maintenir constante la vitesse de déplacement destiné à être actionné par une personne accompagnatrice.
